# FASCICULE DE BREVET EUROPEEN

(11) **EP 0 570 023 B1**
(45) Date de publication et mention de la délivrance du brevet: **04.09.1996**
(21) Numéro de dépôt: 93110403.8
(22) Date de dépôt: 17.07.1991
(51) Int. Cl.: B65D 5/02

(54) **Caisses en une matière en feuille et flans pour la réalisation de telles caisses**
Behälter aus Folienmaterial und Zuschnitt zur Herstellung desselben
Container formed from sheet material and blank for forming the same

(30) Priorité: 24.07.1990 FR 9009457
(43) Date de publication de la demande: 18.11.1993
(62) Demande divisionnaire de: 91402004.5
(73) Titulaire: OTOR, F-75017 Paris (FR)
(72) Inventeur: Bacques, Jean-Yves, F-75005 Paris (FR); Coalier, Guy, F-61340 Noce (FR)
(74) Mandataire: Benech, Frédéric

(56) Documents cités:
- FR-A- 706 923
- FR-A- 2 311 717
- FR-E- 82 619
- GB-A- 489 340
- US-A- 2 114 052
- US-A- 2 967 655
- US-A- 3 000 496
- US-A- 3 638 848
- US-A- 3 884 352
- US-A- 4 702 408

## Description

La présente invention concerne les caisses de carton, de carton ondulé ou de matière en feuille analogue, ainsi que les flans de telle matière pour la réalisation desdites caisses.

Par les brevets US-A-4 242 949, DE-A-3 541 821 et FR-A-2 629 012, par exemple, on connaît des machines grâce auxquelles il est possible de réaliser une caisse de carton ou analogue par enroulement d'un flan autour d'un mandrin. Dans ces machines, ledit mandrin présente une section essentiellement carrée ou rectangulaire, de sorte que les caisses obtenues comportent quatre faces latérales délimitant un volume dont la section, parallèlement au fond desdites caisses, est également carrée ou rectangulaire. Bien entendu, deux faces latérales adjacentes sont alors orthogonales entre elles et forment une arête perpendiculaire au fond de la caisse.

De telles caisses sont utilisées pour emballer des objets ou des groupes d'objets qui y sont introduits par le couvercle resté ouvert, la fermeture dudit couvercle n'étant réalisée qu'après introduction desdits objets.

Il arrive rarement, pour ne pas dire jamais, que la section de la charge constituée par lesdits objets ou groupes d'objets soit carrée ou rectangulaire et s'adapte exactement à celle de la caisse dans laquelle ladite charge est introduite, de sorte que ladite charge n'est pas fermement maintenue dans ladite caisse par les faces latérales de celle-ci et que les coins de ladite caisse sont saillants et vides. Il en résulte que ladite charge peut bouger à l'intérieur de la caisse, engendrant une instabilité soulevant des difficultés de manipulation et de chargement à bord d'un moyen de transport. De plus, les coins saillants de la caisse sont exposés aux agressions externes et peuvent être aisément déchirés, ce qui nuit à la présentation et à la protection des produits emballés. Enfin, les coins vides de la caisse constituent un gaspillage de matière en feuille, puisque inutiles.

Pour remédier en partie à ces inconvénients, le brevet US-A-4 386 729 propose de disposer un objet à emballer à l'intérieur dudit mandrin et d'enrouler le flan, sous tension et avec déformation élastique de deux faces latérales opposées de la caisse. Ainsi, on obtient un emballage à section carrée, dont les faces sont exactement tangentes aux parois dudit objet.

On remarquera que la mise en oeuvre de la machine décrite dans ce dernier brevet soulève des difficultés lorsqu'un groupe d'objets (et non pas un objet unique) doit être emballé dans la caisse. De plus, l'emballage obtenu comporte également des coins saillants et vides, susceptibles d'être endommagés et inutiles.

On connaît également, par les documents US-A-2 967 655 et FR-E-82619 qui décrivent une caisse et un flan d'après le préambule des revendications 1 et 14 et par le document US-A-4 702 408, des caisses octogonales pour objets cylindriques ou de formes irrégulières. De tels emballages présentent ici encore des inconvénients. Ils ne peuvent être montés en automatique du fait d'un fond encliquetable uniquement montable manuellement et/ou ont une résistance faible à la compression a cause de la disposition des rabats formant le fond ou le couvercle.

La présente invention a pour objet de remédier à ces inconvénients. A cette fin, selon l'invention, la caisse de matière en feuille, telle que carton ou carton ondulé, comportant huit faces latérales rectangulaires deux à deux reliées par une ligne de pliage, lesdites lignes de pliage étant parallèles entre elles, est remarquable en ce qu'elle présente une disposition conforme à la revendication 1.

Ainsi grâce au nombre élevé desdites faces latérales de la caisse conforme à la présente invention :
- on peut adapter au mieux la forme de la section de la caisse à la section de la charge qu'elle doit contenir, de sorte que celle-ci peut être maintenue latéralement de façon optimale ;
- on peut supprimer les coins saillants vides et inutiles de la caisse, ce qui permet de réduire les risques de détérioration desdits coins saillants et de faire des économies de matière en feuille. Ces coins saillants (dièdres à 90°) sont alors transformés en dièdres plus ouverts (angle supérieur à 90°), moins vulnérables aux agressions extérieures ;
- on augmente le nombre des arêtes latérales et donc la résistance à la compression de la caisse.

De préférence, ladite caisse présente une disposition conforme à l'une quelconque des revendications dépendantes concernées.

De plus, selon l'invention, il est proposé un flan de matière en feuille, telle que carton ou carton ondulé destiné à la réalisation de la caisse conforme à la présente invention et comportant une suite de huit volets rectangulaires reliés les uns aux autres par des premières lignes de pliage parallèles les unes aux autres et un premier ensemble de rabats latéraux disposés d'un côté de ladite série de volets, reliés à celle-ci par des secondes lignes de pliage perpendiculaires auxdites premières lignes de pliage et destinés à former au moins partiellement le fond de ladite caisse, qui est remarquable en ce qu'il présente une disposition conforme à la revendication 14.

De préférence, ce flan comporte de plus un second ensemble de rabats latéraux disposés de l'autre côté de ladite suite de volets, reliés à celle-ci par des troisièmes lignes de pliage perpendiculaires auxdites premières lignes de pliage et destinés à former au moins partiellement le couvercle de ladite caisse, au moins un rabat sur deux présentant ses deux côtés latéraux au moins en partie en biais vers l'extérieur dudit rabat à partir des troisièmes lignes de pliage.

Avantageusement, ledit flan présente de plus une disposition conforme à l'une des revendications dépendantes de flan.

Avantageusement, un volet ne comportant ni rabat dudit premier ensemble, ni rabat dudit second ensemble comporte, en revanche un téton sur son bord se trouvant du côté dudit second ensemble de rabats et une encoche sur son bord se trouvant du côté dudit premier ensemble de rabats, de sorte que lorsque deux caisses obtenues à partir de deux tels flans identiques sont superposées le téton de la caisse inférieure pénètre dans l'encoche de la caisse supérieure. Les caisses ainsi obtenues sont alors facilement gerbables.

A la même fin, en variante, on peut prévoir que les rabats desdits premier et second ensembles, qui se trouvent du coté extérieur lorsque la caisse est formée, présentent des formes complémentaires telles que lorsque deux telles caisses sont superposées, les rabats dudit premier ensemble de la caisse inférieure s'emboîtent dans les rabats dudit second ensemble de la caisse supérieure.

Afin de renforcer encore la solidité des caisses conformes a l'invention, il est avantageux qu'au moins un rabat dudit premier ensemble et/ou dudit second ensemble, comporte au moins une patte rabattable susceptible d'être fixée à un volet, lorsque la caisse est formée à partir dudit flan.

Dans le brevet français FR-A-2 629 012, est décrite une machine pour la réalisation d'une caisse à partir d'un flan de matière ou feuille comportant une suite de volets rectangulaires ou carrés reliés les uns aux autres par des premières lignes de pliage parallèles les unes aux autres et un premier ensemble de rabats latéraux disposés d'un côté de ladite suite de volets, reliés à celle-ci par des secondes lignes de pliage perpendiculaires auxdites premières lignes de pliage et destinés à former au moins partiellement le fond de ladite caisse, ladite machine comportant :
- un mandrin, dont la section extérieure correspond à la section intérieure de ladite caisse à obtenir :
- des moyens pour supporter librement un volet intermédiaire de ladite suite de volets au moins approximativement en regard de la face correspondante dudit mandrin, mais à quelque distance de celle-ci, puis pour rapprocher ledit volet intermédiaire en direction de ladite face correspondante du mandrin, puis presser ledit volet intermédiaire contre ladite face correspondante, après repliement des volets adjacents audit volet intermédiaire jusqu'à ce que lesdits volets adjacents portent contre ledit mandrin ;
- des moyens pour enrouler ladite suite de volets autour dudit mandrin :
- des moyens pour coller entre eux les volets extrêmes de ladite suite de volets ainsi enroulée sur ledit mandrin ;
- des moyens pour replier les rabats dudit premier ensemble contre une face correspondante dudit mandrin ; et
- des moyens pour coller les uns aux autres lesdits rabats ainsi repliés.

Une telle machine permet de remédier aux inconvénients inhérents à celles prévues pour la réalisation des caisses américaines. Il est donc avantageux de perfectionner une telle machine pour la fabrication des caisses selon l'invention.

A cette fin la machine du type rappelé ci-dessus est remarquable en ce que ledit mandrin comporte au moins cinq faces et en ce que lesdits moyens de support, de rapprochement et de pression dudit volet intermédiaire comportent une plaque de pression comprenant deux faces rigidement liées entre elles, la première desdites faces correspondant audit volet intermédiaire et la deuxième à un premier volet adjacent audit volet intermédiaire, lesdites première et deuxième faces de la plaque de pression déterminant un premier dièdre tel que, lorsque ladite première face est appliquée contre ladite face du mandrin correspondant, ladite seconde face qui est appliquée contre la face dudit mandrin correspond audit premier volet adjacent, l'arête dudit premier dièdre étant alors en coïncidence avec l'arête dudit mandrin déterminée par lesdites faces correspondantes dudit mandrin.

Ainsi, deux volets dudit flan sont parfaitement positionnés par rapport au mandrin et maintenus par rapport aux faces correspondantes de celui-ci pendant l'enroulement dudit flan, de sorte que la caisse obtenue est particulièrement précise en forme.

Pour augmenter encore cette précision, il est avantageux que ladite plaque de pression comporte une troisième face liée rigidement auxdites première et deuxième faces de ladite plaque, et correspondant au second volet adjacent audit volet intermédiaire, lesdites première et troisième faces de la plaque de pression déterminant un second dièdre tel que, lorsque lesdites première et seconde faces sont appliquées contre lesdites faces du mandrin qui leur correspondent, ladite troisième face est appliquée contre la face dudit mandrin correspondant audit second volet adjacent, l'arête dudit second dièdre étant alors en coïncidence avec l'arête dudit mandrin déterminée par lesdites faces correspondantes dudit mandrin. Ainsi, pendant la phase finale d'enroulement des volets trois d'entre eux sont disposés de façon précise et maintenus fermement contre les faces correspondantes du mandrin.

Avantageusement, lesdits moyens pour enrouler ladite suite de volets autour du mandrin comportent un équipage mobile comprenant des bras basculants.

Les figures du dessin annexé feront bien comprendre comment l'invention peut être réalisée. Sur ces figures, des références identiques désignent des éléments semblables.

La figure 1 montre, à plat, un flan de matière en feuille pour la fabrication d'un premier mode de réalisation d'une caisse conforme à la présente invention.

Les figures 2 et 3 montrent en perspective la caisse obtenue à partir du flan de la figure 1, le couvercle de ladite caisse étant respectivement représenté ouvert (figure 2) et fermé (figure 3).

La figure 4 illustre, en coupe transversale parallèle à son fond, une utilisation de la caisse des figures 2 et 3.

Les figures 5,6 et 7 illustrent schématiquement le processus de formation de la caisse de la figure 2 à partir du flan de la figure 1.

Les figures 8,10 et 12 sont des vues schématiques en élévation d'une machine destinée à la fabrication de la caisse de la figure 2, à partir du flan de la figure 1, à différents stades de cette fabrication.

Les figures 9, 11 et 13 sont des vues schématiques de dessus correspondant respectivement aux figures 8, 10 et 12.

Les figures 14, 15 et 16 illustrent schématiquement en vues latérales partielles, perpendiculaires aux figures 8, 10 et 12, la fermeture du fond de la caisse des figures 2 et 3.

Les figures 17,20,23,26,29,32,35,38 et 41 montrent, à plat, respectivement des variantes de flans conformes à la présente invention.

Les figures 18,21,24,27,30,33,36 et 39 montrent, en perspective les caisses obtenues respectivement à partir des flans des figures 17,20,23,26,29,32,35,38, lesdites caisses ayant leur couvercle ouvert.

Les figures 19,22,25,28,31,34,37,40 et 42 montrent, en perspective, les caisses obtenues respectivement à partir des flans des figures 17,20,23,26,29,32,35,38 et 41, lesdites caisses ayant leur couvercle fermé.

La figure 43 est une vue en bout de la caisse de la figure 42, obtenue à partir du flan de la figure 41.

Le flan F1 de matière en feuille, par exemple de carton ou de carton ondulé, montré par la figure 1 comporte une suite de huit volets rectangulaires alignés 1 à 8, deux à deux reliés par des lignes de pliage préformées et parallèles 9 à 15. Le long du bord libre du volet extrême 1 de ladite suite de volets est disposée une languette 16 reliée audit volet extrême 1 par une ligne de pliage 17, parallèle aux lignes de pliage 9 à 15.

Par ailleurs, de part et d'autre de chaque volet 1,3,5 et 7 sont respectivement prévus des rabats 18.1, 18.3, 18.5, 18.7 et 19.1, 19.3, 19.5 et 19.7. Chaque rabat latéral 18.1, 18.3, 18.5, 18.7 est articulé au volet 1,3,5 ou 7 correspondant par une ligne de pliage préformée 20.1, 20.3, 20.5 ou 20.7. Ces lignes de pliage 20.1, 20.3, 20.5 et 20.7 sont alignées et perpendiculaires aux lignes de pliage 9 à 15 et 17. De même, chaque rabat latéral 19.1, 19.3, 19.5, 19.7 est articulé au volet 1,3,5,7 correspondant par une ligne de pliage préformée 21.1, 21.3, 21.5 ou 21.7. Les lignes de pliage 21.1, 21.3, 21.5 et 21.7 sont alignées et perpendiculaires aux lignes de pliage 9 à 15 et 17. Les volets 2,4,6 et 8 ne comportent aucun rabat latéral.

Les volets rectangulaires 1 à 8 présentent tous la même hauteur h. Les deux volets 1 et 5 sont identiques entre eux et présentent une largeur l. Les deux volets 3 et 7 sont identiques entre eux et ont une largeur L, supérieure à l.

Les quatre volets 2,4,6 et 8 sont identiques entre eux et présentent une largeur e inférieure à l. La hauteur h est supérieure a L.

Le flan F1 est destiné à former, par enroulement et solidarisation des volets 1 à 8 et solidarisation des rabats 18.1, 18.3, 18.5, 18.7, 19.1, 19.3, 19.5 et 19.7 - de la façon décrite ci-après plus en détail en regard des figures 5 à 16 - la caisse C1 montrée sur la figure 3. La caisse C1 a une hauteur égale à h, une longueur L1 et une largeur l1. Elle présente l'allure générale d'une caisse à section rectangulaire aux quatre coins coupés. Dans la caisse C1, les grandes faces latérales sont formées par les volets 3 et 7, tandis que les petites faces latérales sont formées par les volets 1 et 5, les volets 2,4,6 et 8 formant les coins coupés de ladite caisse C1. De plus, le fond de la caisse C1 est constitué par les rabats 18.1, 18.3, 18.5 et 18.7, tandis que le couvercle de ladite caisse C1 est constitué par les rabats 19.1, 19.3, 19.5 et 19.7.

Les quatre rabats 18.1, 18.5, 19.1 et 19.5 sont identiques et rectangulaires. Ils ont une longueur égale à la largeur l des volets 1 et 5.

Les rabats 18.3, 18.7, 19.3 et 19.7 sont identiques entre eux. Ils ont une longueur égale à la longueur L1 de la caisse C1 et une largeur l1/2 égale à la moitié de la largeur l1 de cette dernière. Les rabats 18.3, 18.7, 19.3 et 19.7, dont la longueur L1 est supérieure à la largeur L des volets 3 et 7 correspondants, sont reliées auxdits volets par une partie convergente dont les bords inclinés 22 ont une longueur a égale à la largeur e des volets 2,4,6 et 8. Ainsi, chacun desdits rabats 18.3, 18.7, 19.3 et 19.7 correspond en forme à la moitié de la section de la caisse C1.

Sur la figure 4, on a illustré, en coupe transversale, une application de la caisse C1 à l'emballage de six bouteilles B séparées par un croisillon de séparation S. On peut voir que, grâce aux coins coupés correspondant aux volets 2,4,6 et 8, les bouteilles B d'extrémité sont bien maintenues, puisque ces coins coupés tangentent ces dernières. Ces coins, peu saillants, sont relativement peu vulnérables aux agressions extérieures. De plus, à chaque coin, par rapport à une caisse rectangulaire connue, on voit que l'on n'utilise qu'une proportion a/2b de matière en feuille. Si les faces 2,4,6 et 8 sont inclinées à 45° par rapport aux faces 1,3,5,7, cette proportion est égale à 1/√2, c'est-a-dire égale à 70%. Il en résulte, pour chaque coin, une économie de matière égale à 30%.

Enfin, la caisse C1 présente huit arêtes latérales, correspondant respectivement aux lignes de pliage 9 à 17, ce qui lui confère une résistance à la compression supérieure a celle d'une caisse à section rectangulaire.

Sur les figures 8 à 16, on a illustré schématiquement une machine permettant la fabrication de la caisse C1, avec couvercle ouvert, telle que représentée sur la figure 2. Ces figures sont, à des fins de clarté, volontairement partielles et simplifiées et elles ne comportent chacune que les éléments nécessaires à la compréhension des phases de fabrication qu'elles illustrent.

La machine des figures 8 à 16 comporte un mandrin 23 (représenté à plus grande échelle sur les figures 5 à 7), dont la forme extérieure correspond à la forme intérieure de la caisse C1 à obtenir à partir du flan F1. A cet effet, la section du mandrin 23 est rectangulaire à pans coupés. Comme montré sur les figures 8 à 16, la longueur du mandrin 23 peut être différente de la hauteur h de la caisse C1. Le mandrin 23 peut être plein ou seulement constitué d'une armature délimitant ses arêtes, comme cela est représenté sur lesdites figures 5 à 7. Sur ces figures, on a supposé que ledit mandrin 23 était constitué de profilés 24 (vus en bout sur les figures 5 à 7), parallèles et à section rectangulaire avec un coin coupé, définissant des faces d'appui latérales 25 à 32 pour les volets du flan F1, des arêtes de pliage 33 à 40 correspondant aux lignes de pliage entre lesdits volets, et une face d'appui frontale 41 pour les rabats 18.1, 18.3, 18.5 et 18.7, le contour de ladite face d'appui 41 formant des arêtes de pliage correspondant aux lignes de pliage desdits rabats 18.1, 18.3, 18.5 et 18.7.

Sur les figures 5 à 7, on a illustré schématiquement le processus de positionnement du flan F1 par rapport au mandrin 23, lorsque l'on désire appliquer le volet intermédiaire 3 contre la face inférieure correspondante 25 du mandrin 23.

Par des moyens connus, par exemple ceux montrés dans le document FR-A-2 629 012, un flan F1 est amené au voisinage du mandrin 23, de façon que son volet 3 soit disposé au moins approximativement en regard de la face d'appui 25. Bien que le positionnement latéral dudit volet 3 par rapport à ladite face 25 soit recherché aussi précis que possible, il peut se produire qu'un décalage latéral δ apparaisse entre le volet 3 et ladite face d'appui 25. Pour éviter des pliages intempestifs du flan F1, à l'extérieur des lignes de pliage 10 et 11, lors du rabattement des autres volets du flan F1, on fait en sorte que, avant rabattement desdits autres volets, le volet 3 soit écarté de la face d'appui 25 d'une distance d (voir la figure 5). Ensuite, pendant le rabattement desdits volets 2,1 et de la languette 16 d'une part, et des volets 4 à 8 d'autre part, le volet 3 est rapproché de la face d'appui 25 par l'intermédiaire d'une plaque de pression 42, dont le profil est concave et qui, transversalement au mandrin 23, présente une face 43 superposable à la face 25 dudit mandrin, une face 44 superposable à la face 26 du mandrin 23 et une face 45 superposable à la face 32 de ce dernier, les faces 43 et 44 étant reliées l'une à l'autre par une arête 46 superposable à l'arête 34, tandis que les faces 43 et 45 sont reliées l'une à l'autre par une arête 47 superposable à l'arête 33. Ainsi, pendant le rapprochement du volet 3 de la face 25 (flèche F), les volets 2,1 et la languette 16, d'une part et les volets 4 à 8 d'autre part, sont en appui contre le mandrin 23 (voir les lignes pointillées 48 et 49 de la figure 5), ce qui engendre un effet de guidage latéral et positionne exactement le volet 3 par rapport à la face d'appui 25 (voir la figure 6). Lorsque la plaque 42 presse le volet 3 contre la face d'appui 25, (voir la figure 7), les lignes de pliage 10 et 11 sont exactement superposées aux arêtes de pliage 33 et 34 et les lignes de pliage 9 et 12 sont exactement superposées aux arêtes de pliage 40 et 35.

Puisqu'alors le flan F1 est provisoirement rendu solidaire du mandrin 23 par la pression exercée par la plaque 42, la formation de la caisse C1 peut être poursuivie par enroulement du flan F1 autour dudit mandrin (Voir les lignes en pointillés sur la figure 8).

Grâce à un tel enroulement, les volets 1,5,6,7,8 sont respectivement appliqués contre les faces 31,27,28,29 et 30 et la languette 16 est rabattue sur la face 30 (avant ou après le volet 8). Il est donc possible de solidariser la languette 16 et le volet 8 par collage.

Ensuite, les rabats 18.1 et 18.5 sont rabattus autour des arêtes de la face avant 41 du mandrin 23 correspondant respectivement aux lignes de pliage 20.1 et 20.5, pour venir s'appliquer contre ladite face avant 41 correspondante du mandrin 23.

Enfin, les rabats 18.3 et 18.7 sont rabattus autour des arêtes de la face avant 41 du mandrin 23 correspondant respectivement aux lignes de pliage 20.3 et 20.7 et appliqués contre les rabats 18.1 et 18.5 déjà repliés, de sorte que lesdits rabats 18.1, 18.3, 18.5 et 18.7 peuvent être rendus solidaires les uns des autres par collage.

On obtient alors la caisse C1 montrée sur la figure 2, emmanchée sur le mandrin 23 et ouverte du côté des rabats 19.1, 19.3, 19.5 et 19.7.

Pour remplir cette caisse C1, on la dégage du mandrin 23 et on la fait reposer sur son fond constitué des rabats solidaires 18.1, 18.3, 18.5 et 18.7. Après remplissage, la caisse C1 peut être fermée par repliage des rabats 19.1 et 19.5, respectivement autour des lignes de pliage 21.1 et 21.5, puis par repliage des rabats 19.3 et 19.7 sur les rabats repliés 19.1 et 19.5, et enfin par solidarisation desdits rabats 19.1, 19.3, 19.5 et 19.7, par exemple par collage. On obtient alors la caisse fermée C1 montrée par la figure 3.

Les opérations indiquées ci-dessus peuvent être effectuées automatiquement grâce à la machine illustrée schématiquement et partiellement sur les figures 8 à 16. Cette machine comporte un bâti 50 par rapport auquel sont montés le mandrin 23 et la plaque de pression 42. Elle comporte de plus un dispositif (non représenté), de tout type connu, permettant de prélever un à un des flans F1 dans un magasin pour les amener sous le mandrin 23. Des encolleurs 51, 52 et 53, montés sur le bâti 50, permettent de déposer des lignes d'adhésif 54,55,56, respectivement sur la languette 16 et sur les rabats 18.1 et 18.5, pendant l'amenée d'un flan F1 sous le mandrin 23.

Ainsi, grâce aux encolleurs 51 à 53, le flan F1 est disposé, déjà encollé, sous le mandrin 23 dans la position représentée sur la figure 5, au-dessus de la plaque de pression 42, mue par un vérin 57, porté par le bâti 50.

Pour enrouler les volets 1 à 8 et la languette 16 autour du mandrin 23, la machine comporte un mécanisme comportant un équipage mobile 58 pouvant être levé ou abaissé par l'intermédiaire d'un vérin 59, prenant appui sur le bâti 50.

L'équipage mobile 58 comporte deux bras articulés 6O et 61, par exemple respectivement mus par une tringlerie 62 reliée au bâti 50 et par une came 63 montée sur ledit bâti.

Des actionneurs 64 à 67, tels que des vérins par exemple, sont montés sur le bâti 50 et peuvent rabattre respectivement les rabats 18.1, 18.5, 18.7 et 18.3. Des presseurs 68 et 69, également montés sur le bâti 50, sont prévus pour appliquer la languette 16 et le volet 8 contre la face 30 du mandrin 23.

Un flan F1 étant amené sous le mandrin 23 de façon à se trouver dans la position de la figure 5 (voir les figures 8 et 9), les vérins 57 et 59 sont actionnés pour que, d'une part, la plaque de pression 42 se rapproche du mandrin 23 et que, d'autre part, les bras articulés 60 et 61, en réponse à la montée de l'équipage mobile 58, replient les volets du flan F1, respectivement disposés de part et d'autre du volet 3. Le flan F1 prend alors, par rapport au mandrin 23, successivement les positions relatives illustrées par les figures 6 et 7. Ensuite, la montée de l'équipage mobile 58 se poursuivant, les bras 60 et 61 plaquent respectivement les volets 5,6 et 1 contre les faces correspondantes 27, 28 et 31 du mandrin 23 (voir les figures 10 et 11).

Le presseur 68 applique alors la languette 16 contre la face 30 du mandrin, après quoi l'autre presseur 69 applique le volet 8 contre la languette 16 et la face 30. Grâce à la ligne d'adhésif 54, le volet 8 est donc solidarisé de la languette 16 (voir les figures 12 et 13).

Ensuite, les actionneurs 64 et 65 rabattent les rabats 18.1 et 18.5 contre la face avant 41 du mandrin 23 (figure 11), après quoi les actionneurs 66 et 67 appliquent respectivement le rabat 18.7 (figure 15) puis le rabat 18.3 (figure 16) contre les rabats 18.1 et 18.5 repliés. Grâce aux lignes d'adhésif 55 et 56, les rabats 18.1, 18.3, 18.5 et 18.7 sont solidarisés les uns des autres pour former le fond de la caisse C1.

Les figures 17,20,23,26,29,32,35,38 et 41 montrent respectivement des flans de matière en feuille F2 à F10 susceptibles de former des caisses à section rectangulaire à coins coupés, comme la caisse C1. Dans les flans F2,F3,F5 à F9 des figures 17,20,26,29,32,35, et 38 on retrouve la suite des huit volets rectangulaires alignés 1 à 8, deux à deux reliés par les lignes de pliage préformées et parallèles 9 a 15 et bordés par les lignes de pliage 20.1, 20.3, 20.5, 20.7, 21.1, 21.3, 21.5 et 21.7, tel que décrit ci-dessus en regard de la figure 1. Toutefois, dans ces variantes de réalisation, les rabats 18.1, 18.3, 18.5, 18.7 et 19.1, 19.3, 19.5 et 19.7 présentent des formes différentes, de sorte que les caisses obtenues C2,C3 et C5 à C9 sont différentes de la caisse C1, bien que, présentant la même section rectangulaire à coins coupés.

En ce qui concerne les flans F4 et F10 des figures 23 et 41, la suite des volets rectangulaires alignés 1 à 8 est également différente, de sorte que les caisses correspondantes C4 et C10 sont différentes de la caisse C1, quoique que de section semblable.

De ce qui précède, on comprendra aisément que les caisses C2 à C10 peuvent être obtenues par la mise en oeuvre de la machine décrite en regard des figures 5 à 16, éventuellement en adaptant la position et/ou le nombre des encolleurs 51 à 53, des actionneurs 64 à 67 et des presseurs 68,69.

Dans le flan F2 de la figure 17, les rabats 18.3, 18.7, 19.3 et 19.7 sont identiques et rectangulaires. Ils ont une longueur égale à la largeur L des volets 3 et 7 et une largeur égale à la moitié de l1. De plus, les rabats 18.1, 18.5, 19.1 et 19.5 sont identiques entre eux et chacun d'eux a une longueur égale à l1. Ce sont les rabats 18.1, 18.5, 19.1 et 19.5 qui comportent donc, au voisinage de leur ligne de pliage avec les volets correspondants, l'élargissement procuré par les bords inclinés 22, ceux-ci ayant la longueur a.

Le flan F3 de la figure 20 est identique au flan F2 de la figure F2, sauf en ce qui concerne les bords libres des volets 2,4,6,8 et de la languette 16. Les bords libres desdits volets et de ladite languette dirigés du côté des rabats 18.1, 18.3, 18.5 et 18.7 comportent des échancrures 70, tandis que ceux dirigés du côté des rabats 19.1, 19.3, 19.5 et 19.7 comportent des saillies 71. Ainsi, la caisse C3 comporte a sa partie inférieure des fentes 73 et à sa partie supérieure des tétons 74. Lorsque deux caisses C3 sont superposées, les tétons 74 de la caisse inférieure pénètrent dans les fentes 73 de la caisse supérieure, de sorte que lesdites caisses sont maintenues latéralement l'une par rapport à l'autre.

Les volets 2 à 8 et les rabats 18.3, 18.5, 18.7, 19.3, 19.5 et 19.7 du flan F4 de la figure 23 sont identiques à ceux du flan F1 de la figure 1. En revanche, le volet 1, la languette 16 et les rabats 18.1 et 19.1 ont été supprimés et remplacés par deux volets rectangulaires 1.1 et 1.2, respectivement solidaires des bords extérieurs des volets 2 et 9, le long des lignes de pliage 9 et 75. A chacun des volets 1.1 et 1.2 sont associés respectivement des rabats rectangulaires 18.11, 19.11 et 18.72, 19.72. Les volets 1.1 et 1.2 et les rabats 18.11, 19.11, 18.72 et 19.72 ont une largeur l2 supérieure à la demi largeur l du volet 5. Ainsi, après repliement du flan F4 autour du mandrin 23, les volets 1.1 et 1.2 et les rabats 18.11, 19.11, 18.72 et 19.72 se superposent le long d'une zone de chevauchement 76, le long de laquelle ils peuvent être solidarisés, par exemple par collage.

Pour l'essentiel, dans le flan F5 de la figure 26, les volets 1 à 8, la languette 16, les rabats 18.1, 18.3, 18.5, 18.7, 19.1 et 19.5 sont identiques à ceux du flan F1 de la figure 1. Cependant, le long de leurs bords inclinés 22, les rabats 18.3 et 18.7 comportent des pattes 77. Par ailleurs, les rabats 19.3 et 19.7 ont une forme qui correspond à la section de la caisse C5. De plus, les bords inclinés 22 et 78 des coins coupés du rabat 19.7 comportent des pattes 79. Ainsi, lorsque la caisse C5 est formée à partir du flan F5, les pattes 77 et 79 sont rabattues et solidarisées des faces de ladite caisse correspondant aux volets 2,4,6 et 8. Les pattes 77 et 79 constituent donc des renforts, liant le fond et le couvercle de la caisse C5 à la paroi latérale de celle-ci. On a prévu de plus une poignée 80 sur le rabat 19.7, ladite poignée 80 étant accessible à travers une fente 81 prévue dans le rabat 19.3 lorsque celui-ci est rabattu sur le rabat 19.7 et solidarisé de celui-ci.

Dans le flan F6 de la figure 29, les volets 1 à 8, la languette 16 et les rabats 18.1, 18.3, 18.5 et 18.7 sont identiques à ceux du flan F2 de la figure 17. En revanche, les rabats 19.1, 19.3, 19.5 et 19.7 ont une faible largeur et comportent tous des bords inclinés 22. Ainsi, la caisse C6 comporte un couvercle constitué seulement d'une bordure périphérique 82, délimitant une ouverture centrale 83.

Le flan F7 de la figure 32 comporte des volets 1 à 8, une languette 16 et des rabats 18.1, 18.3, 18.5 et 18.7 semblables à ceux du flan F1 de la figure 1. Les rabats 19.1 et 19.5 sont rectangulaires, de longueur égale à la largeur l des volets 1 et 7, mais de faible largeur. Les rabats 19.3 et 19.7 comportent des bords inclines d'élargissement 22, mais leur largeur est inférieure à l1/2. De plus, en prolongement longitudinal, lesdits rabats 19.3 et 19.7 comportent des pattes 84. Ainsi, la caisse C7 comporte un couvercle constitué d'une bordure périphérique 85 délimitant une ouverture centrale 86, les pattes 84, après rabattement et collage, solidarisant ledit couvercle des faces latérales de ladite caisse correspondant aux volets 1 et 5.

Dans le flan F8 de la figure 35, les volets 1 à 8 et la languette 16 sont identiques à ceux des flans F1 et F2 des figures 1 et 2. Les rabats 18.1, 18.5, 19.1 et 19.5 sont identiques entre eux. De même, les rabats 18.3, 18.7, 19.3 et 19.7 sont identiques entre eux. Chaque rabat 18.1, 18.5, 19.1, 19.5 comporte, au voisinage de sa ligne de pliage et de raccordement au volet correspondant, une zone d'élargissement avec des bords inclinés 22, puis une zone de rétrécissement avec les bords inclinés 87, de sens contraire aux bords 22, et enfin une zone 88 de longueur constante. Chaque rabat 18.3, 18.7, 19.3 et 19.7 comporte, au voisinage de sa ligne de pliage et de raccordement au volet correspondant, une zone 89 de largeur constante, puis une zone d'élargissement avec des bords inclinés 90 et enfin une zone 91 de longueur constante.

La largeur totale des rabats 18.3, 18.7, 19.3 et 19.7 est égale à la moitié de l1 et leur longueur, au niveau de la partie à longueur constante 91, est égale à L1. La caisse C8 obtenue a partir du flan F8 est montrée sur les figures 36 et 37.

Dans le flan F9 de la figure 38, les volets 1 à 8, la languette 16 et les rabats 18.1, 18.5, 19.1 et 19.5 sont semblables à ceux du flan F2 de la figure 17. Toutefois, la largeur desdits rabats est inférieure à la moitié de l1. Les rabats 18.3, 18.7, 19.3 et 19.7 sont identiques entre eux. Ils comportent, au voisinage de leur ligne de pliage et de raccordement au volet correspondant, une partie rectangulaire 92, puis une partie de rétrécissement 93, avec des bords inclinés 94. La largeur de ces derniers rabats est égale à la moitié de l1. Comme cela est illustré sur la figure 38, la fabrication des flans F9 est économique en matière en feuille, puisque deux flans F9 peuvent être imbriqués l'un dans l'autre, avec décalage longitudinal.

Sur la figure 41, on a représenté un flan F10 dans lequel la suite des volets 1 à 8 est telle que la hauteur h de ceux-ci est inférieure à la largeur L des volets 3 et 7, contrairement à ce qui a été représenté pour les flans F1 à F9, précédemment décrits. Les rabats 18.1 et 18.5 sont sensiblement semblables à ceux du flan F2 de la figure 17, tandis que les rabats 18.3 et 18.7 sont sensiblement semblables à ceux du flan F1 de la figure 1. De plus, les rabats 19.1, 19.3, 19.5 et 19.7 sont sensiblement semblables à ceux du flan F2 de la figure 17. Les bords latéraux des rabats 19.3 et 19.7 comportent des échancrures 95.

Le fond de la caisse C10 est formé par le rabattement et la fixation des rabats 18.1 et 18.5 sur les rabats 18.3 et 18.7, préalablement rabattus, de sorte que lesdits rabats 18.1 et 18.5 sont en saillie par rapport à ces derniers. Le couvercle de la caisse C10 est formé par le rabattement et la fixation des rabats 19.3 et 19.7 sur les rabats 19.1 et 19.5, préalablement rabattus, de sorte que lesdits rabats 19.3 et 19.7, en saillie par rapport aux rabats 19.1 et 19.5, forment des cavités 96 aux extrémités de ladite caisse. La forme desdites cavités 96 correspond à celle des rabats 18.1 et 18.5. Ainsi, lorsque deux caisses C10 sont superposées, les saillies formées par les rabats 18.1 et 18.5 du fond de la caisse supérieure viennent se loger dans les cavités 96 du couvercle de la caisse inférieure, de sorte que la coopération des saillies 18.1 et 18.5 et des cavités 96 assure la stabilité verticale desdites caisses. Cette stabilité est encore renforcée par le fait que les volets 2,4,6,8 comportent les saillies 71 et les échancrures 70 du flan F3 de la figure 20, de sorte que la caisse C10 comporte des tétons 74 et les évidements 73 semblables à ceux de la caisse C3, favorisant le gerbage desdites caisses C10.

## Revendications

1. Caisse (C1 à C10) de matière en feuille de carton réalisée à partir d'un flan (F1 à F10) comportant une suite de huit volets rectangulaires (1 à 8) formant les parois latérales de la caisse et terminée par une languette rectangulaire de fixation (16), lesdits volets et ladite languette étant reliés les uns aux autres par des premières lignes de pliage (9 à 15 et 17) parallèles les unes aux autres, à savoir quatre volets principaux séparés deux à deux par quatre volets intermédiaires et un premier ensemble de rabats latéraux (18.1, 18.3, 18.5, 18.7) disposés d'un coté et reliés aux volets principaux par des deuxièmes lignes de pliage (20.1, 20.3, 20.5, 20.7) perpendiculaires aux premières lignes de pliage et formant au moins partiellement le fond de la caisse, lesdits volets intermédiaires étant dénués de rabat,
au moins un rabat sur deux (18.1, 18.3, 18.5, 18.7) présentant ses deux cotés latéraux au moins en partie en biais vers l'extérieur dudit rabat à partir des deuxièmes lignes de pliage, caractérisé
en ce que lesdites deuxièmes lignes de pliage (20.1, 20.3, 20.5, 20.7) sont alignées,
et en ce que le volet d'extrémité de la suite de volets et la languette d'une part, et les rabats adjacents d'autre part, sont fixés uniquement par application les uns sur les autres et par collage, ladite caisse étant montée automatiquement par rabattement desdits volets et des rabats dudit premier ensemble autour d'un mandrin (23).

2. Caisse en carton ondulé selon la revendication 1, caractérisée en ce que les parois intermédiaires (2, 4, 6, 8) forment des coins coupés et présentent une largeur e inférieure à la largeur l de la plus petite paroi latérale principale.

3. Caisse selon l'une quelconque des revendications précédentes, caractérisée en ce que les parties de rabat correspondant aux cotés en partie en biais vers l'extérieur, ne sont pas agencées pour être pliables par rapport audit rabat.

4. Caisse selon l'une quelconque des revendications précédentes, caractérisée en ce que un rabat sur deux est rectangulaire.

5. Caisse selon l'une quelconque des revendications précédentes, caractérisée en ce que ledit flan comporte un second ensemble de rabats latéraux (19.1, 19.3, 19.5, 19.7) disposés de l'autre coté des volets formant parois latérales, reliés à celles-ci par des troisièmes lignes de pliage (21.1, 21.3, 21.5, 21.7) perpendiculaires aux premières lignes de pliage et destinés à former au moins partiellement le couvercle de ladite caisse, au moins un rabat sur deux présentant ses deux côtés latéraux au moins en partie en biais vers l'extérieur dudit rabat à partir des troisièmes lignes de pliage.

6. Caisse selon l'une quelconque des revendications précédentes, caractérisée en ce que chaque rabat est lui même dénué de tout rabat pliable.

7. Caisse selon l'une quelconque des revendications 1 à 5, caractérisée en ce que les rabats (18.3, 18.7) présentant leurs deux cotés latéraux au moins en partie en biais vers l'extérieur desdits rabats à partir des deuxièmes lignes de pliage comprennent le long desdites parties en biais, des pattes (77) de renfort respectivement rabattues et solidarisées avec les parois (2, 4, 6, 8) en vis à vis de la caisse.

8. Caisse selon la revendication 5, caractérisée en ce que les rabats (19.3, 19.7) présentant leurs deux côtés latéraux au moins en partie en biais vers l'extérieur desdits rabats à partir des troisièmes lignes de pliage comprennent des pattes (84) en prolongement longitudinal qui, après rabattement et collage, solidarisent le couvercle avec les parois latérales (1, 5) de la caisse.

9. Caisse selon l'une quelconque des revendications 5 à 8, caractérisée en ce que au moins un rabat dudit premier ensemble et/ou dudit second ensemble présente, au moins au voisinage de ladite seconde et/ou de ladite troisième ligne de pliage correspondante, la forme de la section de la caisse obtenue à partir du flan.

10. Caisse selon l'une quelconque des revendications 5 à 9, caractérisée en ce que le second ensemble de rabats est identique au premier ensemble de rabats.

11. Caisse (C5, C6, C7, C10) selon l'une quelconque des revendications 5 à 10, caractérisée en ce que au moins deux rabats desdits premier et second ensembles reliés à un même volet, sont de formes différentes.

12. Caisse (C10) selon l'une quelconque des revendications 5 à 11, caractérisée en ce que au moins un volet intermédiaire comporte un téton (71) sur son bord se trouvant du coté dudit second ensemble de rabats et une encoche (70) sur son bord se trouvant du coté dudit premier ensemble de rabats, de sorte que lorsque deux caisses sont superposées, le téton de la caisse inférieure pénètre dans l'encoche de la caisse supérieure.

13. Caisse selon l'une quelconque des revendications 5 à 11, caractérisée en ce que les rabats desdits premier et second ensembles, qui se trouvent du coté extérieur lorsque la caisse est formée, présentent des formes complémentaires, telles que lorsque deux telles caisses sont superposées, les rabats dudit premier ensemble de la caisse inférieure s' emboîtent dans les rabats dudit second ensemble de la caisse supérieure.

14. Flan (F1 à F10) pour la réalisation d'une caisse à huit parois latérales, comportant une suite de huit volets rectangulaires (1, 2, 3, 4, 5, 6, 7, 8) terminée par une languette rectangulaire de fixation (16), destinés à former lesdites parois latérales, reliés les uns aux autres par des premières lignes de pliage (9 à 15 et 17) parallèles les unes aux autres, à savoir quatre volets principaux séparés deux à deux par quatre volets intermédiaires et un premier ensemble de rabats latéraux (18.1, 18.3, 18.5, 18.7) disposés d'un coté et reliés aux volets principaux par des deuxièmes lignes de pliage (20.1, 20.3, 20.5, 20.7) perpendiculaires aux premières lignes de pliage et destinés à former au moins partiellement le fond de ladite caisse, lesdits volets intermédiaires étant dénués de rabats,
au moins un rabat sur deux (18.1, 18.3, 18.5, 18.7) présentant ses deux cotés latéraux au moins en partie en biais vers l'extérieur dudit rabat à partir des deuxièmes lignes de pliage, caractérisé
en ce que lesdites deuxièmes lignes de pliages (20.1, 20.3, 20.5 et 20.7) sont alignées,
et en ce que le volet d'extrémité de la suite de volets et la languette d'une part, et les rabats adjacents d'autre part, sont destinés à être fixés uniquement par application les uns sur les autres et par collage, ledit flan étant propre à être plié par rabattement desdits volets et des rabats du premier ensemble autour d'un mandrin (23).

15. Flan en carton ondulé selon la revendication 14, caractérisé en ce que les volets formant parois intermédiaires (2, 4, 6, 8) présentent une largeur e inférieure à la largeur l du volet formant la plus petite paroi latérale principale.

16. Flan selon l'une quelconque des revendications 14 et 15, caractérisé en ce que les parties de rabat correspondant aux cotés en partie en biais vers l'extérieur, ne sont pas agencées pour être pliables par rapport audit rabat.

17. Flan selon l'une quelconque des revendications 14 à 16, caractérisé en ce que un rabat sur deux est rectangulaire.

18. Flan selon l'une quelconque des revendications 14 à 17, caractérisé en ce que ledit flan comporte un second ensemble de rabats latéraux (19.1, 19.3, 19.5, 19.7) disposés de l'autre coté des volets formant parois latérales, reliés à celles-ci par des troisièmes lignes de pliage (21.1, 21.3, 21.5, 21.7) perpendiculaires aux premières lignes de pliage, et destinés à former au moins partiellement le couvercle de ladite caisse, au moins un rabat sur deux présentant ses deux côtés latéraux au moins en partie en biais vers l'extérieur dudit rabat à partir des troisièmes lignes de pliage.

19. Flan selon l'une quelconque des revendications 14 à 18, caractérisé en ce que chaque rabat est lui même dénué de tout rabat pliable.

20. Flan selon l'une quelconque des revendications 14 à 18, caractérisé en ce que les rabats (18.3, 18.7) présentant leurs deux côtés latéraux au moins en partie en biais vers l'extérieur desdits rabats à partir des deuxièmes lignes de pliage comprennent le long desdites parties en biais, des pattes (77) de renfort, propres à être rabattues et solidarisées avec les parois (2, 4, 6, 8) en vis à vis de la caisse une fois formée.

21. Flan selon la revendication 18, caractérisé en ce que les rabats (19.3, 19.7) présentant leurs deux côtés latéraux au moins en partie en biais vers l'extérieur desdits rabats à partir des troisièmes lignes de pliage, comprennent des pattes (84) en prolongement longitudinal, agencées pour, après rabattement et collage, solidariser le couvercle avec les parois latérales (1, 5) de la caisse une fois formée.

22. Flan selon l'une quelconque des revendications 18 à 21, caractérisé en ce que au moins un rabat dudit premier ensemble et/ou dudit second ensemble présente, au moins au voisinage de ladite seconde et/ou troisième ligne de pliage correspondante, la forme de la section de la caisse obtenue à partir du flan.

23. Flan selon l'une quelconque des revendications 18 à 22, caractérisé en ce que le second ensemble de rabats est identique au premier ensemble de rabats.

24. Flan (F5, F6, F7, F10) selon l'une quelconque des revendications 18 à 23, caractérisé en ce que au moins deux rabats desdits premier et second ensembles reliés à un même volet, sont de formes différentes.

25. Flan (F10) selon l'une quelconque des revendications 18 à 24, caractérisé en ce que au moins un volet intermédiaire comporte un téton (71) sur son bord se trouvant du coté dudit second ensemble de rabats et une encoche (70) sur son bord se trouvant du coté dudit premier ensemble de rabats, de sorte que lorsque deux caisses, formées avec lesdits flans, sont superposées, le téton de la caisse inférieure pénètre dans l'encoche de la caisse supérieure.

26. Flan selon l'une quelconque des revendications 18 à 24, caractérisé en ce que les rabats desdits premier et second ensembles, qui se trouvent du coté extérieur lorsque la caisse est formée, présentent des formes complémentaires, telles que lorsque deux telles caisses sont superposées, les rabats dudit premier ensemble de la caisse inférieure s'emboîtent dans les rabats dudit second ensemble de la caisse supérieure.

27. Flan selon l'une quelconque des revendications 14 à 26, caractérisé en ce que les cotés latéraux respectifs et en vis à vis de deux rabats adjacents perpendiculaires aux deuxièmes lignes de pliage ne sont pas en contact l'un avec l'autre lorsque le flan est en position développée.

## Claims

1. A box (C1 to C10) of cardboard sheet material formed from a blank (F1 to F10) comprising a series of eight rectangular members (1 to 8) forming the side walls of the box and ending in a rectangular fastening tongue (16), said members and said tongue being connected to one another by first, mutually parallel folding lines (9 to 15 and 17), namely four main members separated in pairs by four intermediate members and a first set of lateral flaps (18.1,18.3,18.5,18.7) arranged on one side and joined to the main members by second folding lines (20.1,20.3,20.5.20.7) perpendicular to the first folding lines and forming at least partly the bottom of the box, said intermediate members being without a flap, at least one flap in two (18.1,18.3,18.5,18.7) having its two lateral sides at least partly angled towards the outside of said flap starting from the second folding lines, characterised in that said second folding lines (20.1,20.3,20.5.20.7) are in alignment, and in that the end member of the series of members and the tongue, on one side, and the adjacent flaps, on the other side, are fastened solely by being applied against one another and by gluing, said box being assembled automatically by folding said members and the flaps of said first set about a mandrel (23).

2. A box of corrugated cardboard according to claim 1, characterised in that the intermediate walls (2,4,6,8) form truncated corners and are of a width e which is less than the width l of the smallest main side wall.

3. A box according to either one of the preceding claims, characterised in that the fold parts corresponding to the sides partly angled towards the outside are not arranged to be foldable with respect to said flap.

4. A box according to any one of the preceding claims, characterised in that one flap in two is rectangular.

5. A box according to any one of the preceding claims, characterised in that said blank comprises a second set of lateral flaps (19.1,19.3,19.5,19.7) arranged on the other side of the members forming side walls, which are joined to the latter by third folding lines (21.1,21.3,21.5.21.7) perpendicular to the first folding lines and intended to form at least partly the lid of said box, at least one flap in two having its two lateral sides at least partly angled towards the outside of said flap starting from the third folding lines.

6. A box according to any one of the preceding claims, characterised in that each flap is itself devoid of any foldable flap.

7. A box according to any one of claims 1 to 5, characterised in that the flaps (18.3,18.7), which have their two lateral sides at least partly angled towards the outside of said flaps starting from the second folding lines, comprise along said angled parts reinforcing tabs (77) respectively folded and attached to the walls (2,4,6,8) against the box.

8. A box according to claim 5, characterised in that the flaps (19.3,19.7), which have their two lateral sides at least partly angled towards the outside of said flaps starting from the third folding lines, comprise tabs (84) which extend longitudinally and which, after folding and gluing, attach the lid to the side walls (1, 5) of the box.

9. A box according to any one of claims 5 to 8, characterised in that at least one flap of said first set and/or said second set has, at least in the vicinity of said second and/or said third corresponding folding line, the form of the sectional shape of the box obtained starting from the blank.

10. A box according to any one of claims 5 to 9, characterised in that the second set of flaps is identical to the first set of flaps.

11. A box (C5,C6,C7,C10) according to any one of claims 5 to 10, characterised in that at least two flaps of said first and second sets connected to one member are of different shapes.

12. A box (C10) according to any one of claims 5 to 11, characterised in that at least one intermediate member comprises a projection (71) on its edge situated on the side of said second set of flaps and a recess (70) on its edge situated on the side of said first set of flaps so that when two boxes are disposed one above the other the projection of the lower box enters the recess of the upper box.

13. A box according to any one of claims 5 to 11, characterised in that the flaps of said first and second sets, which are situated on the outside when the box is formed, are of complementary shape so that when two such boxes are disposed one above the other, the flaps of said first set of the lower box fit into the flaps of said second set of the upper box.

14. A blank (F1 to F10) for the formation of a box with eight side walls, comprising a series of eight rectangular members rectangular members (1,2,3,4,5,6,7,8) ending in a rectangular fastening tongue (16), which members are intended to form said lateral walls and which are connected to one another by first mutually parallel folding lines (9 to 15 and 17), i.e. four main members separated in pairs by four intermediate members and a first set of lateral flaps (18.1,18.3,18.5,18.7) arranged on one side and joined to the main members by second folding lines (20.1,20.3,20.5.20.7) perpendicular to the first folding lines and intended to form at least partly the bottom of said box, said intermediate members being devoid of flaps, at least one flap in two (18.1,18.3,18.5,18.7) having its two lateral sides at least partly angled towards the outside of said flap starting from the second folding lines, characterised in that said second folding lines (20.1,20.3,20.5.20.7) are in alignment, and in that the end member of the series of members and the tongue, on one side, and the adjacent flaps, on the other side, are intended to be fastened only by being applied against one another and by gluing, said blank being adapted to be folded by folding said members and the flaps of the first set about a mandrel (23).

15. A blank of corrugated cardboard according to claim 14, characterised in that the members forming intermediate walls (2,4,6,8) are of a width e which is less than the width l of the member forming smallest main side wall.

16. A blank according to either one of claims 14 and 15, characterised in that the parts of the flap corresponding to the sides partly angled towards the outside are not arranged to be foldable in relation to said flap.

17. A blank according to any one of claims 14 to 16, characterised in that one flap in two is rectangular.

18. A blank according to any one of claims 14 to 17, characterised in that said blank comprises a second set of lateral flaps (19.1,19.3,19.5,19.7) arranged on the other side of the members forming side walls, which are joined to the latter by third folding lines (21.1,21.3,21.5.21.7) perpendicular to the first folding lines and intended to form at least partly the lid of said box, at least one flap in two having its two lateral sides at least partly angled towards the outside of said flap starting from the third folding lines.

19. A blank according to any one of claims 14 to 18, characterised in that each flap is itself devoid of any foldable flap.

20. A blank according to any one of claims 14 to 18, characterised in that the flaps (18.3,18.7), which have their two lateral sides at least partly angled towards the outside of said flaps starting from the second folding lines, comprise along said angled parts reinforcing tabs (77) adapted to be folded and attached to the walls (2,4,6,8) against the box when it has been formed.

21. A blank according to claim 18, characterised in that the flaps (19.3,19.7), which have their two lateral sides at least partly angled towards the outside of said flaps starting from the third folding lines, comprise tabs (84) which extend longitudinally and which are arranged, after folding and gluing, to attach the lid to the side walls (1, 5) of the box when it has been formed.

22. A blank according to any one of claims 18 to 21, characterised in that at least one flap of said first set and/or said second set has, at least in the vicinity of said second and/or said third corresponding folding line, the form of the sectional shape of the box obtained starting from the blank.

23. A blank according to any one of claims 18 to 22, characterised in that the second set of flaps is identical to the first set of flaps.

24. A blank (F5,F6,F7,F10) according to any one of claims 18 to 23, characterised in that at least two flaps of said first and second sets connected to one member are of different shapes.

25. A blank (F10) according to any one of claims 18 to 24, characterised in that at least one intermediate member comprises a projection (71) on its edge situated on the side of said second set of flaps and a recess (70) on its edge situated on the side of said first set of flaps so that when two boxes, which have been formed with said blanks, are disposed one above the other the projection of the lower box enters the recess of the upper box.

26. A blank according to any one of claims 18 to 24, characterised in that the flaps of said first and second sets, which are situated on the outside when the box is formed, are of complementary shapes so that when two such boxes are disposed one above the other, the flaps of said first set of the lower box fit into the flaps of said second set of the upper box.

27. A blank according to any one of claims 14 to 26, characterised in that the respective and opposite lateral sides of two adjacent flaps perpendicular to the two second folding lines are not in contact with one another when the blank is in an unfolded condition.

## Patentansprüche

1. Behälter (C1 bis C10) aus blattförmigem Kartonmaterial, gefertigt aus einem Zuschnitt (F1 bis F10), der eine Folge von acht rechteckigen Abschnitten (1 bis 8) aufweist, die die Seitenwände des Behälters bildet und durch eine rechteckige Befestigungslasche (16) abgeschlossen ist, welche Abschnitte und welche Lasche miteinander verbunden sind durch zueinander parallele erste Falzlinien (9 bis 15 und 17), und zwar vier Hauptabschnitte, von denen jeweils zwei durch vier Zwischenabschnitte voneinander getrennt sind, sowie eine erste Gruppe von Seitenklappen (18.1, 18.3, 18.5, 18.7), die auf einer Seite der Hauptabschnitte angeordnet und mit diesen verbunden sind durch senkrecht zu den ersten Falzlinien verlaufende zweite Falzlinien (20.1, 20.3, 20.5, 20.7) und die mindestens einen Teil des Behälterbodens bilden, wobei die genannten Zwischenabschnitte keine Klappe tragen,
wobei ferner an mindestens jeweils einer von zwei Klappen (18.1, 18.3, 18.5, 18.7) die beiden Seitenränder mindestens teilweise in Richtung auf den Außenrand der genannten Klappe von den zweiten Falzlinien aus schräg verlaufen,
dadurch gekennzeichnet,
daß die genannten zweiten Falzlinien (20.1, 20.3, 20.5, 20.7) miteinander fluchten,
und daß der Endabschnitt der Folge von Abschnitten und die Lasche einerseits und die anschließenden Klappen andererseits durch bloßes Aufeinanderlegen und durch Verkleben befestigt sind, wobei der genannte Behälter automatisch durch Umlegen der genannten Abschnitte und der Klappen der genannten ersten Gruppe um einen Kern (23) aufgestellt wird.

2. Behälter aus Wellpappe, nach Anspruch 1, dadurch gekennzeichnet, daß die Zwischenwände (2, 4, 6, 8) abgeschnittene Ecken bilden und eine Breite e besitzen, die geringer ist als die Breite l der kleinsten Haupt-Seitenwand.

3. Behälter nach einem der vorhergehenden Ansprüche, dadurch gekennzeichnet, daß die den teilweise in Richtung auf den Außenrand schräg verlaufenden Rändern entsprechenden Klappenteile nicht so ausgeführt sind, daß sie gegenüber der genannten Klappe umgelegt werden können.

4. Behälter nach einem der vorhergehenden Ansprüche, dadurch gekennzeichnet, daß jeweils eine von zwei Klappen rechteckig ist.

5. Behälter nach einem der vorhergehenden Ansprüche, dadurch gekennzeichnet, daß der genannte Zuschnitt eine zweite Gruppe von Seitenklappen (19.1, 19.3, 19.5, 19.7) aufweist, die, an der anderen Seite der die Seitenwände bildenden Abschnitte angeordnet, mit diesen durch dritte, senkrecht zu den ersten Falzlinien verlaufende Falzlinien (21.1, 21.3, 21.5, 21.7) verbunden sind und dazu dienen, mindestens einen Teil des Deckels des genannten Behälters zu bilden, wobei an mindestens jeweils einer von zwei Klappen die beiden Seitenränder mindestens teilweise in Richtung auf den Außenrand der genannten Klappe von den dritten Falzlinien aus schräg verlaufen.

6. Behälter nach einem der vorhergehenden Ansprüche, dadurch gekennzeichnet, daß jede Klappe ihrerseits keinerlei umlegbare Klappe trägt.

7. Behälter nach einem der Ansprüche 1 bis 5, dadurch gekennzeichnet, daß die Klappen (18.3, 18.7), deren beide Seitenränder mindestens teilweise in Richtung auf den Außenrand der genannten Klappen von den zweiten Falzlinien aus schräg verlaufen, längs der genannten schräg verlaufenden Bereiche Verstärkungszungen (77) aufweisen, die jeweils umgelegt und mit den gegenüberliegenden Wänden (2, 4, 6, 8) des Behälters fest verbunden sind.

8. Behälter nach Anspruch 5, dadurch gekennzeichnet, daß die Klappen (19.3, 19.7), deren beide Seitenränder mindestens teilweise in Richtung auf den Außenrand der genannten Klappe von den dritten Falzlinien aus schräg verlaufen, in Längsrichtung fortlaufend Zungen (84) aufweisen, die nach dem Umlegen und Verkleben den Deckel mit den Seitenwänden (1, 5) des Behälters fest verbinden.

9. Behälter nach einem der Ansprüche 5 bis 8, dadurch gekennzeichnet, das mindestens eine Klappe der genannten ersten Gruppe und/oder der genannten zweiten Gruppe mindestens in der Nähe der genannten entsprechenden zweiten Falzlinie und/oder der genannten entsprechenden dritten Falzlinie die Form des Querschnitts des aus dem Zuschnitt zu erhaltenden Behälters zeigt.

10. Behälter nach einem der Ansprüche 5 bis 9, dadurch gekennzeichnet, daß die zweite Gruppe von Klappen mit der ersten Gruppe von Klappen genau übereinstimmt.

11. Behälter (C5, C6, C7, C10) nach einem der Ansprüche 5 bis 10, dadurch gekennzeichnet, daß mindestens zwei Klappen der genannten ersten und der genannten zweiten Gruppe, die an ein und denselben Abschnitt angelenkt sind, unterschiedliche Form haben.

12. Behälter (C10) nach einem der Ansprüche 5 bis 11, dadurch gekennzeichnet, daß mindestens ein Zwischenabschnitt an seinem Rande eine Nase (71) aufweist, die sich neben der genannten zweiten Gruppe von Klappen befindet, sowie eine Kerbe (70) an seinem Rande, die sich neben der genannten ersten Gruppe von Klappen befindet, so daß, wenn zwei Behälter aufeinandergestapelt werden, die Nase des unteren Behälters in die Kerbe des oberen Behälters eingreift.

13. Behälter nach einem der Ansprüche 5 bis 11, dadurch gekennzeichnet, daß die Klappen der genannten ersten und der genannten zweiten Gruppe, die sich seitlich außen befinden, wenn der Behälter aufgestellt wird, komplementäre Formen haben, so daß, wenn zwei solche Behälter aufeinander gestapelt werden, die Klappen der genannnten ersten Gruppe des unteren Behälters sich in die Klappen der genannten zweiten Gruppe des oberen Behälters einfügen.

14. Zuschnitt (F1 bis F10) für die Herstellung eines Behälters mit acht Seitenwänden, bestehend aus einer Folge von acht rechteckigen Abschnitten (1, 2, 3, 4, 5, 6, 7, 8) mit einem Abschluß durch eine rechteckige Befestigungslasche (16), welche Abschnitte die genannten Seitenwände bilden sollen, miteinander verbunden durch zueinander parallele erste Falzlinien (9 bis 15 und 17), und zwar vier Hauptabschnitte, von denen jeweils zwei durch vier Zwischenabschnitte getrennt sind, sowie eine erste Gruppe von Seitenklappen (18.1, 18.3, 18.5, 18.7), die auf einer Seite der Hauptabschnitte angeordnet sind und mit diesen verbunden sind durch senkrecht zu den ersten Falzlinien verlaufende zweite Falzlinien (20.1, 20.3, 20.5, 20.7) und zur Bildung mindestens eines Teils des Behälterbodens bestimmt, wobei die genannten Zwischenabschnitte keine Klappen tragen,
wobei ferner an mindestens jeweils einer von zwei Klappen (18.3, 18.5, 18.7) die beiden Seitenränder mindestens teilweise in Richtung auf den Außenrand der genannten Klappe von den zweiten Falzlinien aus schräg verlaufen,
dadurch gekennzeichnet,
daß die genannten zweiten Falzlinien (20.1, 20.3, 20.5, 20.7) miteinander fluchten,
und daß der Endabschnitt der Folge von Abschnitten und die Lasche einerseits und die benachbarten Klappen andererseits durch bloßes Aufeinanderlegen und durch Verkleben befestigt werden sollen, welcher Zuschnitt durch Umlegen der genannten Abschnitte und der Klappen der ersten Gruppe um einen Kern (23) aufgestellt werden kann.

15. Zuschnitt aus Wellpappe, nach Anspruch 14, dadurch gekennzeichnet, daß die die Zwischenwände bildenden Abschnitte (2, 4, 6, 8) eine Breite e besitzen, die geringer ist als die Breite l des die kleinste Hauptseitenwand bildenden Abschnitts.

16. Zuschnitt nach Anspruch 14 oder 15, dadurch gekennzeichnet, daß die zu den teilweise in Richtung auf den Außenrand schräg verlaufenden Rändern gehörenden Klappenteile nicht so ausgeführt sind, daß sie gegenüber den genannten Klappe umgelegt werden können.

17. Zuschnitt nach einem der Ansprüche 14 bis 16, dadurch gekennzeichnet, daß jeweils eine von zwei Klappen rechteckig ist.

18. Zuschnitt nach einem der Ansprüche 14 bis 17, dadurch gekennzeichnet, daß der genannte Zuschnitt eine zweite Gruppe von Seitenklappen (19.1, 19.3, 19.5, 19.7) aufweist, die an der anderen Seite der die Seitenwände bildenden Abschnitte angeordnet und mit diesen durch dritte, senkrecht zu den ersten Falzlinien verlaufende Falzlinien (21.1, 21.3, 21.5, 21.7) verbunden sind und dazu dienen, mindestens einen Teil des Deckels des genannten Behälters zu bilden, wobei an mindestens einer von zwei Klappen die beiden Seitenränder mindestens teilweise in Richtung auf den Außenrand der genannten Klappe von den dritten Falzlinien aus schräg verlaufen.

19. Zuschnitt nach einem der Ansprüche 14 bis 18, dadurch gekennzeichnet, daß jede Klappe ihrerseits keinerlei umlegbare Klappe trägt.

20. Zuschnitt nach einem der Ansprüche 14 bis 18, dadurch gekennzeichnet, daß die Klappen (18.3, 18.7), deren beide Seitenränder mindestens teilweise in Richtung auf den Außenrand der genannten Klappen von den zweiten Falzlinien aus schräg verlaufen, längs der genannten schräg verlaufenden Bereiche Verstärkungszungen (77) aufweisen, die jeweils umgelegt und mit den gegenüberliegenden Wänden (2, 4, 6, 8) des fertig aufgestellten Behälters fest verbunden werden können.

21. Zuschnitt nach Anspruch 18, dadurch gekennzeichnet, daß die Klappen (19.3, 19.7), deren beide Seitenränder mindestens teilweise in Richtung auf den Außenrand der genannten Klappen von den dritten Falzlinien aus schräg verlaufen, in Längsrichtung fortlaufend Zungen (84) aufweisen, die so angeordnet sind, daß nach dem Umlegen und Verkleben der Deckel mit den Seitenwänden (1, 5) des fertig aufgestellten Behälters fest zu verbinden ist.

22. Zuschnitt nach einem der Ansprüche 18 bis 21, dadurch gekennzeichnet, daß mindestens eine Klappe der genannten ersten Gruppe und/oder der genannten zweiten Gruppe mindestens in der Nähe der genannten entsprechenden zweiten Falzlinie und/oder genannten entsprechenden dritten Falzlinie die Form des Querschnitts des aus dem Zuschnitt erhaltenen Behälters zeigt.

23. Zuschnitt nach einem der Ansprüche 18 bis 22, dadurch gekennzeichnet, daß die zweite Gruppe von Klappen mit der ersten Gruppe von Klappen genau übereinstimmt.

24. Zuschnitt (F5, F6, F7, F10) nach einem der Ansprüche 18 bis 23, dadurch gekennzeichnet, daß mindestens zwei Klappen der genannten ersten und zweiten Gruppe, die mit ein und demselben Abschnitt verbunden sind, unterschiedliche Form haben.

25. Zuschnitt (F10) nach einem der Ansprüche 18 bis 24, dadurch gekennzeichnet, daß mindestens ein Zwischenabschnitt an seinem Rande eine Nase (71) aufweist, die sich auf der Seite der genannten zweiten Gruppe von Klappen befindet, sowie eine Kerbe (70) an seinem Rande, die sich an der Seite der genannten ersten Gruppe von Klappen befindet, so daß, wenn zwei aus den genannten Zuschnitten hergestellte Behälter aufeinandergestapelt werden, die Nase des unteren Behälters in die Kerbe des oberen Behälters eingreift.

26. Zuschnitt nach einem der Ansprüche 18 bis 24, dadurch gekennzeichnet, daß die Klappen der genannten ersten und zweiten Gruppe, die sich auf der Außenseite befinden, wenn der Behälter aufgestellt wird, komplementäre Formen haben, so daß, wenn zwei Behälter aufeinandergestapelt werden, die Klappen der genannten ersten Gruppe des Behälters in die Klappen der genannten zweiten Gruppe des oberen Behälters eingreifen.

27. Zuschnitt nach einem der Ansprüche 14 bis 26, dadurch gekennzeichnet, daß die jeweils einander gegenüberliegenden Seitenränder der beiden benachbarten, senkrecht zu den zweiten Falzlinien verlaufenden Klappen einander nicht berühren, wenn der Zuschnitt abgewickelt ist.
